# DEMANDE DE BREVET EUROPEEN

(11) **EP 0 427 610 A1**
(43) Date de publication de la demande: **15.05.1991**
(21) Numéro de dépôt: 90403135.8
(22) Date de dépôt: 06.11.1990
(51) Int. Cl.: D06F 58/02

(54) **Sèche-linge à ouverture par le dessus**

(30) Priorité: 10.11.1989 FR 8914773
(71) Demandeur: CIAPEM, F-69007 - Lyon (FR)
(72) Inventeur: Almirall, Luc, F-92045 Paris la Défense (FR); Suau, Jacqueline, F-92045 Paris la Défense (FR)
(74) Mandataire: Chaverneff, Vladimir

(57) **Abrégé**

Sèche-linge à ouverture par le dessus et à tambour horizontal à linge, caractérisé en ce que le tambour à linge (5) comprend deux flasques (14,15) qui remplissent, au cours d'un séchage d'un linge, simultanément plusieurs fonctions, à savoir celle de apliers ou supports pour la rotation de la virole de ce tambour, celle de passages pour l'air de séchage, celle de moyens de guidage et de correction du mouvement du linge dans ce tambour, celle de moyens de défroissage du linge, celle d'enveloppes de protection des dispositifs de chauffage et de ventilation.

## Description

La présente invention concerne un sèche-linge à ouverture par le dessus.

En général dans des sèche-linge, des améliorations ont été habituellement recherchées pour diminuer la durée du séchage, et la consommation en énergie, et réduire au minimum le degré de froissage des pièces de linge séché. Une courte durée du séchage et une faible consommation en énergie dépendent notamment d'une bonne exposition des pièces du linge à un courant d'air de séchage.

Des solutions visant à créer un brassage du linge dans un tambour horizontal au cours d'un séchage sont connues. Les unes prévoient à la surface intérieure de la virole du tambour horizontal à linge des nervures transversales espacées, parallèles à l'axe de rotation de ce tambour. Les autres font appel à une formation sur la surface intérieure de la virole de ce tambour horizontal de nervures transversales espacées, obliques vis-à-vis de l'axe de rotation de ce tambour. Les nervures transversales parallèles à l'axe du tambour permettent lors d'une rotatlon de ce dernier d'entraîner des pièces du linge qui se trouvent dans une partie basse dans ce tambour, vers une partie haute, de les laisser tomber et de recommencer les mêmes opérations jusqu'à l'arrêt du séchage.

Le linge évolue ainsi dans le tambour suivant des plans sensiblement verticaux. Ces nervures transversales ne communiquent pratiquement pas au linge un mouvement suivant l'axe du tambour et le brassage du linge dans le tambour s'avère ainsi peu satisfaisant.

Par contre, des nervures transversales obliques vis-à-vis de l'axe du tambour constituent pour le linge, lors d'une rotation de ce tambour, des rampes de glissement qui le ramènent de l'une des extrémités vers l'autre extrémité de ce tambour et créent plutôt un tassement des pièces du linge à une des extrémités de ce tambour qu'un brassage uniforme de ce linge.

Ces solutions connues ne permettent pas ainsi d'atteindre l'objectif visé, celui d'une bonne exposition des pièces du linge à un courant d'air de séchage.

Une autre solution connue vise à pallier le mauvais effet d'un tassement du linge à une des extrémités du tambour, rappelé dans un paragraphe précédent, en utilisant cette extrémité du tambour comme extrémité de l'arrivée de l'air de séchage afin de forcer cet air de séchage d'aller à l'encontre de cet amas de linge, et en donnant en outre au flasque de l'extrémité opposée de ce tambour, une forme sensiblement d'un tronc de cône en vue de converger au niveau de cette extrémité, l'air de séchage vers la zone axiale de ce tambour où se trouvent des pièces de linge qui s'apprêtent à être refoulées par les nervures transversales obliques.

Le mouvement continu de refoulement des pièces du linge vers une des extrémités du tambour accentue cependant le tassement du linge et empêche un large contact entre l'air de séchage et les pièces du linge.

Cette solution connue se révèle de ce fait, inefficace aussi à réaliser une bonne exposition du linge à un courant d'air de séchage.

Dans des sèche-linge connus une diminution du degré de froissage des pièces de linge séché est habituellement résolue par un arrêt du séchage, dans une phase finale de séchage, dès l'apparition dans le courant d'air sortant du tambour à linge, d'une température prédéterminée correspondante à une température d'air de fin de séchage.

En effet, un séchage prolongé à une température d'air supérieure à la température d'air de fin de séchage augmente le degré de froissage du linge séché. Ce procédé de diminution du degré de froissage du linge séché donne des résultats satisfaisants quand le linge soumis au séchage comporte un seul type de linge. Ces résultats deviennent irréguliers quand le linge soumis au séchage résulte d'un mélange de plusieurs types de linge.

La présente invention visant à éviter ces inconvénients, permet de réaliser un sèche-linge économique, efficace, effectuant un bon brassage du linge et donnant un linge séché avec un degré minimal de froissage.

Selon l'invention, un sèche-linge à ouverture par le dessus et à tambour horizontal à linge est caractérisé en ce que le tambour à linge comprend deux flasques qui remplissent, au cours d'un séchage d'un linge, simultanément plusieurs fonctions, à savoir celle de apliers ou supports pour la rotation de la virole de ce tambour, celle de passages pour l'air de séchage, celle de moyens de guldage et de correction du mouvement du linge dans ce tambour, celle de moyens de défroissage du linge, celle d'enveloppes de protection des dispositifs de chauffage et de ventilation.

Pour mieux faire comprendre l'invention on en décrit ci-après un exemple de réalisation schématiquement et partiellement illustré dans un dessin ci-annexé.

Selon cet exemple, un sèche-linge 1 est un sèche-linge à ouverture par le dessus. Le sèche-linge 1 comprend une carrosserie 2, ayant dans le dessus, une ouverture 3 fermée par une porte 4, et un tambour à linge 5 ayant un axe horizontal et muni dans sa paroi latérale cylindrique, d'un portillon d'accès 10. Dans sa position haute, le portillon d'accès 10 est en alignement avec l'ouverture 3 et la porte 4, ce qui facilite le chargement et/ou le déchargement en linge du tambour 5.

Selon l'invention, dans un sèche-linge le tambour à linge comprend deux flasques qui remplissent au cours d'un séchage d'un linge, simultanément plusieurs fonctions, à savoir celle de paliers ou supports pour la rotation de la virole de ce tambour, celle de passages pour l'air de séchage, celle de moyens de guldage et de correction du mouvement du linge dans le tambour, celle de moyens de défroissage du linge, celle d'enveloppes de protection des dispositifs de chauffage et de ventilation.

Dans l'exemple illustré, le tambour horizontal à linge 5 du sèche-linge à ouverture par le dessus 1 comprend d'une part une virole cylindrique mobile 8 montée tournante librement suivant un axe horizontal 6 et pourvue sur sa surface intérieure d'au moins une nervure transversale 12 parallèle à cet axe horizontal 6, et d'autre part deux flasques fixes 14 et 15 qui supportent en rotation les deux extrémités de cette virole mobile 8.

L'un 14 de ces flasques fixes est relativement plat et l'autre 15 est bombé, en saillie axialement dans cette virole 8. Les flasques fixes 14 et 15 comprennent respectivement des portées cylindriques 17 et 18 en saillie sur leurs surfaces intérieures et qui servent de paliers ou de supports d'anneaux de glissement pour la rotation de la virole mobile 8. Les flasques fixes plat 14 et bombé 15 sont pourvus dans leurs surfaces, de perforations ou trous 20,21 servant de passages pour l'entrée et la sortie de l'air de séchage.

Le flasque fixe bombé 15 est muni sur sa surface intérieure d'un filtre coaxial à bourre de linge 23 et d'une grille coaxiale de protection 24 lesquels contribuent à renforcer la forme bombée de ce flasque. Le flasque fixe plat 14, le flasque fixe bombé 15 et la virole cylindrique mobile 8 qui définissent un volume intérieur du tambour 5, asymétrique vis-à-vis d'un plan médian transversal 26, constituent dans leur combinaison lors d'une rotation de la virole mobile 8, des surfaces actives complémentaires qui communiquent au linge un mouvement complexe réallsant un bras sage soigneux et uniforme du linge. Quand la virole mobile 8 tourne, la ou les nervures transversales 12 entraîne(nt) les pièces du linge de bas en haut, suivant des plans sensiblement verticaux jusqu'à une certaine hauteur dans ce tambour où ces pièces de linge par leurs poids glissent et retombent vers le bas. Cependant, certaines pièces ou parties de ces pièces de linge en mouvement qui évoluent dans la proximité des flasques fixes 14,15 sont diversement freinées dans leur ascension ou leur chute par leur contact avec ces flasques immobiles et repoussées axialement plus ou moins par ces flasques selon que la forme de ces derniers est bombée ou plate.

Il en résulte une action variée et multiple de guidage et de correction exercée par ces flasques sur le mouvement d'ascension sensiblement verticale et de chute du linge entraîné par la ou les nervures transversales 12 de la virole mobile 8 en rotation.

Dans l'exemple illustré, un dispositif électrique chauffant 28 est monté dans l'espace entre la carrosserie 2 et le tambour à linge 5, à proximité du flasque fixe plat 14 et déployé régulièrement le long de la surface de ce dernier pour a la fois chauffer l'air de séchage, indiqué par des flèches 30,31, avant son entrée dans le tambour à linge 5, et porter la surface de ce flasque fixe 14 à une température uniforme préétablie qui produit un effet de repassage ou défroissage aux pièces de linge en frottement contre cette surface. Le flasque fixe plat 14 forme avec la paroi 37 de la carrosserie 2 adjacente et le dispositif chauffant 28, une gaine d'entrée et de chauffage 38 de l'air de séchage. Le flasque fixe plat 14 constitue ainsi à la fois un moyen efficace de défroissage du linge et une enveloppe de protection de ce dispositif électrique chauffant 28. Un réflecteur 29 est monté entre la carrosserie 2 et le dispositif chauffant 28 pour réduire au minimum les pertes thermiques par conduction à travers la carrosserie 2.

Un dispositif de ventilation 32 est monté dans l'espace entre la carrosserie 2 et le tambour 5, à proximité du flasque fixe bombé 15, coaxialement avec ce flasque pour créer par aspiration, un courant d'air de séchage 34,35 à travers le tambour à linge 5. Le flasque fixe bombé 15 forme avec un contre-flasque 39 et le dispositif de ventilation 32, une gaine de sortie d'air de séchage 40 et une enveloppe de protection de ce dispositif de ventilation 32.

Dans l'exemple illustré la virole mobile 8 et le dispositif de ventilation 32 sont respectivement entraînés à travers des courroies de transmission 41 et 36 par un moteur électrique 33.

Dans un sèche-linge connu du type à ouverture par le dessus, le tambour horizontal à linge tournant autour d'un axe horizontal est généralement un récipient cylindrique dont la virole et les flasques d'extrémité sont normalement assemblés et fixés par soudage ou sertissage. Cette structure habituelle du tambour à linge est simple et facile à réaliser.

Cependant dans un tel tambour, le mouvement du linge est celui entraîné par une ou plusieurs nervures transversales espacées formées sur la surface intérieure de ce tambour et les flasques qui tournent avec la virole du tambour ne produisent pratiquement ni action sur le mouvement de ce linge dans le tambour ni effet particulier sur le degré de froissage de ce linge.

Grâce à une structure particulière et nouvelle du tambour à linge, apportée par l'invention, le sèche-linge 1 à ouverture par le dessus décrit dans les paragraphes précédents réalise, par contre, d'excellentes performances en comparaison avec celles des sèche-linge connus du même type. Ces bonnes performances se traduisent dans le sèche-linge 1 par une forte réduction du temps de séchage et de la consommation en énergie, nécessaires à l'obtention d'un degré choisi de séchage du linge et par un résultat surprenant de défroissage du linge séché.

## Revendications

1. Sèche-linge à ouverture par le dessus et à tambour horizontal à linge, caractérisé en ce que le tambour à linge (5) comprend deux flasques fixes (14,15) qui, dans l'exécution simultanée de plusieurs fonctions au cours d'un séchage d'un linge, remplissent au moins des fonctions de guidage et de correction du mouvement du linge dans ce tambour, et de défroissage du linge.

2. Sèche-linge selon la revendication 1, caractérisé en ce que le tambour à linge (5) comprend d'une part une virole cylindrique mobile (8) montée tournante librement suivant un axe horizontal (6) et pourvue sur sa surface intérieure, d'au moins une nervure transversale (12) parallèle à cet axe horizontal (6), et d'autre part deux flasques fixes (14,15) qui supportent en rotation les deux extrémités de cette virole mobile (8), l'un (14) de ces flasques étant relativement plat et l'autre (15) étant bombé en saillie axialement dans cette virole mobile (8).

3. Sèche-linge selon l'une des revendications 1 et 2, caractérisé en ce que dans le tambour à linge (5) les deux flasques fixes plat (14) et bombé (15) comprennent respectivement des portées cylindriques (17,18) en saillie sur leurs surfaces intérieures servant de paliers ou de supports d'anneaux de glissement pour la rotation de la virole mobile (8), des perforations ou trous (20,21) dans leurs surfaces pour servir de passages à l'air de séchage, un filtre coaxial à bourre de linge (23) et une grille coaxiale de protection (24) montés sur la surface intérieure du flasque bombé fixe (15).

4. Sèche-linge selon l'une des revendications 1 à 3, caractérisé en ce qu'il comprend un dispositif électrique chauffant (28) qui est monté dans l'espace entre une carrosserie (2) de l'appareil et le tambour à linge (5), à proximité du flasque fixe plat (14) et déployé régulièrement le long de la surface de ce flasque, et qui durant un séchage, chauffe l'air de séchage avant son entrée dans ce tambour à linge (5) et porte la surface de ce flasque fixe plat (14) à une température uniforme préétablie produisant un effet de repassage au linge en frottement contre cette surface.

5. Sèche-linge selon la revendlcation 4, caractérisé en ce que le flasque fixe plat (14) forme avec la paroi (37) de la carrosserie (2) adjacente et le dispositif électrique chauffant (28), une gaine d'entrée et de chauffage (38) de l'air de séchage et constitue une enveloppe de protection de ce dispositif chauffant.

6. Sèche-linge selon l'une des revendications 1 à 5, caractérisé en ce qu'il comprend un dispositif de ventilation (32) qui est monté dans l'espace entre une carrosserie (2) de l'appareil et le tambour à linge (5), à proximité du flasque fixe bombé (15), coaxialement avec ce flasque, et qui durant un séchage, crée par aspiration, un courant d'air de séchage (34,35) à travers ce tambour à linge (5).

7. Sèche-linge selon la revendication 6, caractérisé en ce que le flasque fixe bombé (15) forme avec un contre-flasque (39) et le dispositif de ventilation (32), une gaine de sortie d'air de séchage (40) et une enveloppe de protection de ce dispositif de ventilation (32).
